# EUROPÄISCHE PATENTSCHRIFT

(11) **EP 1 917 481 B1**
(45) Veröffentlichungstag und Bekanntmachung des Hinweises auf die Patenterteilung: **11.09.2019**
(21) Anmeldenummer: 06792568.5
(22) Anmeldetag: 26.07.2006
(51) Int. Cl.: F24C 15/16, F24C 15/02, F24C 7/08

(54) **GARGERÄT**
COOKING APPLIANCE
APPAREIL DE CUISSON

(30) Priorität: 17.08.2005 DE 102005038881
(43) Veröffentlichungstag der Anmeldung: 07.05.2008
(73) Patentinhaber: BSH Hausgeräte GmbH, 81739 München (DE)
(72) Erfinder: NEUHAUSER, Maximilian, 83339 Chieming/Egerer (DE); ROCH, Klemens, 83308 Trostberg (DE); SCHNELL, Wolfgang, 83308 Trostberg (DE); ZSCHAU, Günter, 83374 Traunwalchen (DE); KUTTALEK, Edmund, 83224 Grassau (DE); KELLER, Martin, 83301 Traunreut (DE); FUCHS, Wolfgang, 83352 Altenmarkt a. d. Alz (DE); BALLY, Ingo, 83278 Traunstein (DE); FELDMANN, Kerstin, 75015 Bretten (DE)
(86) Internationale Anmeldenummer: PCT/EP2006/064659
(87) Internationale Veröffentlichungsnummer: WO 2007/020159

(56) Entgegenhaltungen:
- EP-A2- 1 319 897
- WO-A-00/52392
- DE-A1- 4 333 442
- DE-A1- 10 164 239
- DE-A1- 10 256 464
- JP-A- 11 040 332
- US-A- 3 735 750

## Beschreibung

Die vorliegende Erfindung betrifft ein Gargerät, insbesondere ein Hocheinbau-Gargerät, mit mindestens einer einen Garraum eingrenzenden Muffel mit einer Muffelöffnung, einer Antriebsvorrichtung umfassend einen Antriebsmotor, einer mittels dieser Antriebsvorrichtung verfahrbaren Tür zum Schließen der Muffelöffnung und einer Steuerschaltung zum Ansteuern der Antriebsvorrichtung, wobei die Tür nur verfahrbar ist, wenn mindestens ein das Verfahren freischaltendes Sicherheitssignal vorliegt. Die vorliegende Erfindung betrifft auch ein Verfahren zum Betreiben eines Gargeräts.

Die WO 00/52392 A zeigt eine Vorrichtung für die Beendigung des Kochvorganges und die Anzeige des Zustandes zum Zeitpunkt der Beendigung des Kochprogramms in einem Herd für die Zubereitung von Speisen, welcher eine Herdröhre und eine Herdklappe umfasst.

Die DE 101 64 239 A1 zeigt ein Hocheinbaugerät mit einem Gehäuse, in dem eine Muffel vorgesehen ist. Die Muffel weist eine bodenseitige Muffelöffnung auf, die mit einer absenkbaren Bodentür verschließbar ist. Die Bodentür ist über eine Bodenführung mit dem Gehäuse verbunden, mit deren Hilfe die Bodentür über einen Hubweg absenkbar ist. Die Bodentürführung weist zumindest ein gehäuseseitiges erstes Führungselement und ein bodentürseitiges zweites Führungselement auf.

Aus der JP 11 040332 A ist ein Brennofen für keramische Gegenstände bekannt.

US 3 735 750 A offenbart einen Motor zum Verfahren einer motorisch verfahrbaren Tür eines Gargeräts, einem ersten Schalter und einem zweiten Schalter. Der erste Schalter ist durch Betätigung des Motors schaltbar und stellt einen Endlagenschalter dar, der je nach Endlage der Tür eine von zwei Stellungen einnimmt. Der zweite Schalter wird durch ein Thermoelement betätigt. Die beiden Schalter und sind elektrisch in Reihe in einem Stromkreis des Motors verbaut.

DE 192 56 464 A1 offenbart zwei Sensorelemente, die mit einer Steuereinrichtung verbunden sind. Schlagen die Sensorelemente an, kann durch die Steuereinrichtung eine weitere Funktion ausgelöst werden, welche eine Bereitschaftsstufe von Bedienelementen verändert.

DE 43 33 442 A1 offenbart eine Einschaltsicherung für Haushaltsgeräte, bei der ein Bedienen des Haushaltsgeräts von einer Auswerteeinheit nur dann akzeptiert wird, wenn mindestes zwei voneinander unabhängige, sensorisch überwachbare Einschalteingabeelemente Schalter und/oder IR-Sensoren, die mit der Auswerteeinheit verbunden sind, betätigt werden.

Bisher sind Hocheinbau-Gargeräte bekannt, bei denen eine Bodentür durch Betätigung einer entsprechenden Verfahrtaste in die gewünschte Richtung verfahrbar ist.

Beispielsweise aus DE 101 64 239 A1 ist ein gattungsgemäßes Hocheinbau-Gargerät bekannt, bei dem eine Steuereinrichtung das Verfahren einer Bodentür steuert.

Nachteilig ist, dass eine einfache Verfahrsteuerung einer Tür keinerlei Schutz vor einer Fehlfunktion der Steuereinrichtung liefert und ausser für den Einklemmfall auch keine weiteren Schutzmaßnahmen für den Bediener vorsieht.

Es ist daher die Aufgabe der vorliegenden Erfindung, ein Gargerät, insbesondere ein Hocheinbaugargerät mit einer verbesserten Betriebssicherheit beim Verfahren der Bodentür bereitzustellen.

Die vorliegende Aufgabe wird durch das Gargerät mit den Merkmalen des Patentanspruchs 1 und ein Verfahren nach Patentanspruch 15 gelöst.

Dazu ist das Gargerät, das insbesondere ein Hocheinbau-Gargerät, aber auch ein Gargerät mit einem Backwagen sein kann, so aufgebaut, dass die Tür nur verfahrbar ist, wenn mindestens zwei Sicherheitssignale vorliegen, also Signale, die bestimmte Funktionalitäten hardwaremäßig oder softwaremäßig freischalten. Ohne Vorliegen der Sicherheitssignale ist selbst bei korrektem Betätigen der Verfahrschalter kein Verfahren der Tür möglich. Ein Sicherheitssignal wird von einer jeweiligen Prozessoreinheit, typischerweise einem Mikrokontroller, definiert ausgegeben, was nur bei ordnungsgemäßem Zustand der Geräteelektronik bzw. der zum Verfahren der Tür verwendeten Elektronik möglich ist. Auch kann durch das Sicherheitssignal die Einhaltung weiterer Sicherheitsbedingungen umgesetzt werden. Gegen ein ungewolltes Verfahren kann die Tür nur verfahren werden, wenn zwei Sicherheitssignale zusammen vorliegen, die ein von einer ersten Prozessoreinheit einer Steuerschaltung ausgegebenes erstes, internes Sicherheitssignal und ein von einer zweiten Prozessoreinheit der Steuerschaltung ausgegebenes zweites, externes Sicherheitssignal umfassen, wobei die Steuerschaltung mindestens die erste Prozessoreinheit zum Betätigen des Antriebsmotors der Antriebsvorrichtung und die zweite Prozessoreinheit zum Schalten und / oder Regeln der ersten Prozessoreinheit umfasst.

Insbesondere vorteilhaft ist es, wenn mindestens eines der Sicherheitssignale nur vorliegt bzw. erzeugt wird, wenn eine Temperatur des geschlossenen Garraums unter einem Temperaturschwellwert liegt, speziell, falls der Temperaturschwellwert 316°C (600°F) oder 425 °C beträgt. Hierdurch kann verhindert werden, dass sich ein Nutzer an einem zu heissen Ofenteil oder einer zu heissen Speise verbrennt. Ebenso vorteilhaft ist es, wenn zusätzlich oder alternativ mindestens eines der Sicherheitssignale nur vorliegt, wenn eine Kindersicherung nicht aktiviert ist. Dadurch kann ein ungewolltes verfahren durch Kinder verhindert werden.

Auch ist es günstig, wenn die Sicherheitssignale gepulste Signale sind, insbesondere Rechtecksignale, da so bei Verwendung von Mikrokontrollern deren richtige Funktion sichergestellt wird.

Es ist weiterhin vorteilhaft, wenn durch eines der Sicherheitssignale zusätzlich eine Spannungsversorgung der Antriebsvorrichtung einschaltbar ist, da sich so eine zweifache Sicherheitsfunktion (Einschalten / Aktivieren der Antriebsvorrichtung) ergibt.

Es ist für einen sicheren und flexiblen Aufbau vorteilhaft, wenn die Steuerschaltung mindestens eine Liftplatine zum Betätigen der Antriebsvorrichtung und eine Regelplatine zum Steuern, Schalten und / oder Regeln der Liftplatine umfasst. Dann wird vorteilhafterweise durch die Liftplatine das erste, interne Sicherheitssignal und durch die Regelplatine das zweite, externe Sicherheitssignal erzeugt. Das interne Sicherheitssignal wird vorzugsweise durch die Liftplatine als Antwort auf ein Verfahrsignal, z. B. eine Betätigung eines Verfahrschaltfelds oder einen Verfahrbefehl einer Programmautomatik, erzeugt. Das externe Sicherheitssignal wird günstigerweise durch die Regelplatine erst auf Anforderung der Liftplatine erzeugt. Die Regelplatine ist vorzugsweise mit einem Temperatursensor zur Überwachung einer Temperatur des Garraums und / oder einer Kindersicherung verbunden ist, um so die entsprechende Aktivierbarkeit / Deaktivierbarkeit des externen Sicherheitssignals zu steuern. Dazu ist günstigerweise eine hardwareimplementierte Schaltung zur Deaktivierung des externen Sicherheitssignals vorhanden ist, die insbesondere durch Signale des Temperatursensors und / oder der Kindersicherung schaltbar ist, z. B. mittels eines Sicherheitsrelais. Die Aktivierbarkeit / Deaktivierbarkeit kann aber auch durch ein Computerprogrammprodukt zur Deaktivierung des externen Sicherheitssignals sichergestellt werden, welches ebenfalls insbesondere durch Signale des Temperatursensors und / oder der Kindersicherung steuerbar ist.

Erfindungsgemäß umfasst die Antriebsvorrichtung einen Antriebsmotor, welcher durch Richtungsrelais aktivierbar ist, welche ihrerseits durch jeweils mindestens einen Transistor schaltbar sind, da Transistoren besonders einfach, schnell und preisgünstig durch Steuersignale schaltbar sind.

Ein typischer Anwendungsfall umfasst die folgenden Schritte:
(a) Erzeugen eines Anfahrsignals, insbesondere durch Betätigen mindestens eines Verfahrschaltfeldes;
(b) Empfangen des Anfahrsignals an der Liftplatine;
(c) Erzeugen eines internen Sicherheitssignals an der Liftplatine;
(d) Anfordern eines externen Sicherheitssignals von der Regelplatine durch die Liftplatine;
(e) Erzeugen eines externen Sicherheitssignals an der Regelplatine, falls keine Verriegelung vorliegt;
(f) falls keine Verriegelung vorliegt, Ausgeben des externen Sicherheitssignals an die Liftplatine und an eine Spannungsversorgung der Antriebsvorrichtung;
(g) Betreiben der Antriebsvorrichtung in die gewünschte Richtung durch die Liftplatine, solange sowohl das interne Sicherheitssignal als auch das externe Sicherheitssignal vorliegen.

Zur einfacheren Bedienung ist die Antriebsvorrichtung vorteilhafterweise durch Betätigung beider Verfahrschaltfelder auch bei ausgeschaltetem Hauptschalter betreibbar.

Nachfolgend wird die Erfindung anhand der beigefügten schematischen Figuren ausführlicher beschrieben. Es zeigen:
Fig. 1 eine perspektivische Ansicht eines an einer Wand montierten Hoch-Einbaugargeräts mit abgesenkter Bodentür;
Fig. 2 eine perspektivische Ansicht des Hoch-Einhaugargeräts mit verschlossener Bodentür;
Fig. 3 eine perspektivische Ansicht eines Gehäuses des Hoch-Einbaugargeräts ohne die Bodentür;
Fig. 4 eine schematische Seitenansicht in Schnittdarstellung entlang der Linie I-I aus Fig. 1 des an die Wand montierten Hocheinbau-Gargerät mit abgesenkter Bodentür;
Fig. 5 in Vorderansicht eine weitere Ausführungsform eines Hocheinbau-Gargeräts;
Fig. 6 zeigt schematisch einen Aufbau einer Steuerschaltung in Bezug auf ein Verfahren der Bodentür.

In der Fig. 1 ist ein Hocheinbau-Gargerät mit einem Gehäuse 1 gezeigt. Die Rückseite des Gehäuses 1 ist nach Art eines Hängeschranks an einer Wand 2 montiert. In dem Gehäuse 1 ist ein Garraum 3 definiert, der über ein frontseitig im Gehäuse 1 eingebrachtes Sichtfenster 4 kontrolliert werden kann. In der Fig. 4 ist zu erkennen, dass der Garraum 3 von einer Muffel 5 begrenzt ist, die mit einer nicht dargestellten wärmeisolierenden Ummantelung versehen ist, und dass die Muffel 5 eine bodenseitige Muffelöffnung 6 aufweist. Die Muffelöffnung 6 ist mit einer Bodentür 7 verschließbar. In Fig. 1 ist die Bodentür 7 abgesenkt gezeigt, wobei sie mit ihrer Unterseite in Anlage mit einer Arbeitsplatte 8 einer Kücheneinrichtung ist. Um den Garraum 3 zu verschließen, ist die Bodentür 7 in die in der Fig. 2 gezeigte Position, die sog. "Nullposition", zu verstellen. Zur Verstellung der Bodentür 7 weist das Hoch-Einbaugargerät eine Antriebsvorrichtung 9, 10 auf. Die Antriebsvorrichtung 9, 10 hat einen in den Fig. 1, 2 und 4 mit gestrichelten Linien dargestellten Antriebsmotor 9, der zwischen der Muffel 5 und einer Außenwand des Gehäuses 1 angeordnet ist. Der Antriebsmotor 9 ist im Bereich der Rückseite des Gehäuses 1 angeordnet und steht, wie in der Fig. 1 oder 4 gezeigt, in Wirkverbindung mit einem Paar von Hubelementen 10, die mit der Bodentür 7 verbunden sind. Dabei ist gemäß der schematischen Seitenansicht aus der Fig. 4 jedes Hubelement 10 als ein L-förmiger Träger ausgestaltet, dessen senkrechte Schenkel sich ausgehend von dem gehäuseseitigen Antriebsmotor 9 erstreckt. Zum Verstellen der Bodentür 7 kann der Antriebsmotor 9 mit Hilfe eines Bedienfelds 12 und einer Steuerschaltung 13 betätigt werden, das gemäß den Fig. 1 und 2 frontseitig an der Bodentür 7 angeordnet ist. Wie in Fig. 4 gezeigt, befindet sich die Steuerschaltung 13 hinter dem Bedienfeld 12 innerhalb der Bodentür 7. Die Steuerschaltung 13, die sich hier aus mehreren räumlich und funktional getrennten und über einen Kommunikationsbus kommunizierenden Leiterplatten zusammensetzt, stellt eine zentrale Steuereinheit für den Gerätebetrieb dar und steuert und / oder regelt z. B. ein Aufheizen, ein Verfahren der Bodentür 3, ein Umsetzen von Nutzereingaben, ein Beleuchten, einen Einklemmschutz, ein Takten der Heizkörper 16, 17, 18, 22 und vieles mehr.

Der Fig. 1 ist zu entnehmen, dass eine Oberseite der Bodentür 7 ein Kochfeld 15 aufweist. Nahezu die gesamte Fläche des Kochfelds 15 ist von Heizkörpern 16, 17, 18 eingenommen, die in Fig. 1 strichpunktiert angedeutet sind. In Fig. 1 sind die Heizkörper 16, 17 zwei voneinander beabstandete, verschieden große Kochstellenheizkörper, während der Heizkörper 18 ein zwischen den beiden Kochstellenheizkörpern 16,17 vorgesehener Flächenheizkörper ist, der die Kochstellenheizkörper 16, 17 nahezu umschließt. Die Kochstellenheizkörper 16, 17 definieren für den Nutzer zugehörige Kochzonen bzw. Kochmulden; die Kochstellenheizkörper 16, 17 zusammen mit dem Flächenheizkörper 18 definieren eine Unterhitzezone. Die Zonen können durch ein geeignetes Dekor auf der Oberfläche angezeigt sein. Die Heizkörper 16, 17, 18 sind jeweils über die Steuerschaltung 13 ansteuerbar.

In dem gezeigten Ausführungsbeispiel sind die Heizkörper 16, 17, 18 als Strahlungsheizkörper ausgestaltet, die von einer Glaskeramikplatte 19 abgedeckt sind. Die Glaskeramikplatte 19 hat in etwa die Ausmaße der Oberseite der Bodentür 7. Die Glaskeramikplatte 19 ist weiterhin mit Montageöffnungen ausgestattet (nicht dargestellt), durch die Sockel zur Halterung von Halterungsteilen 20 für Gargutträger 21 ragen, wie auch in Fig. 4 gezeigt. Statt einer Glaskeramikplatte 19 können auch andere - vorzugsweise schnell ansprechende - Abdeckungen verwendet werden, z. B. ein dünnes Blech.

Mit Hilfe eines im Bedienfeld 12 vorgesehenen Bedienknebels kann das Hocheinbau-Gargerät auf eine Kochstellen- oder eine Unterhitzebetriebsart geschaltet werden, die nachfolgend erläutert werden.

In der Kochstellenbetriebsart können die Kochstellenheizkörper 16, 17 mittels Bedienelementen 11, die im Bedienfeld 12 vorgesehen sind, über die Steuerschaltung 13 individuell angesteuert werden, während der Flächenheizkörper 18 außer Betrieb bleibt. Die Kochstellenbetriebsart ist bei abgesenkter Bodentür 7 ausführbar, wie es in Fig. 1 gezeigt ist. Sie kann aber auch bei verschlossenem Garraum 3 mit hochgefahrener Bodentür 7 in einer Energiesparfunktion betrieben werden.

In der Unterhitzebetriebsart werden von der Steuereinrichtung 13 nicht nur die Kochstellenheizkörper 16, 17 sondern auch der Flächenheizkörper 18 angesteuert.

Um während des Unterhitzebetriebs ein möglichst gleichmäßiges Bräunungsbild des Garguts zu erreichen, ist entscheidend, dass das die Unterhitze bereitstellende Kochfeld 15 eine über die Fläche des Kochfelds 15 gleichmäßige Verteilung der Heizleistungsabgabe aufweist, obwohl die Heizkörper 16, 17, 18 verschiedene Nennleistungen aufweisen. Vorzugsweise werden daher die Heizkörper 16, 17, 18 von der Steuerschaltung 13 nicht auf einen Dauerbetrieb geschaltet, sondern die Stromversorgung zu den Heizkörpern 16, 17, 18 wird getaktet. Dabei werden die unterschiedlich großen Nenn-Heizleistungen der Heizkörper 16, 17, 18 individuell so reduziert, dass die Heizkörper 16, 17, 18 eine über die Fläche des Kochfelds 15 gleichmäßige Verteilung der Heizleistungsabgabe verschaffen.

Fig. 4 zeigt schematisch die Lage eines Lüfters 23, z. B. zur Erzeugung von Umluft bei einem Heissluftbetrieb oder zur Zuführung von Frischluft. Darüber hinaus ist ein an einer Oberseite der Muffel 5 angebrachter Oberhitzeheizkörper 22 vorgesehen, der einkreisig oder mehrkreisig, z. B. mit einem Innen- und einem Außenkreis, ausgeführt sein kann. Auch können - hier zur besseren Übersichtlichkeit nicht dargestellte - weitere Heizkörper wie ein Ringheizkörper zwischen Hinterwand des Gehäuses 1 und der Muffel vorhanden sein. Durch die Steuerschaltung 13 können die verschiedenen Betriebsarten, wie beispielsweise auch Oberhitze-, Heissluft- oder Schnellaufheizbetrieb, durch eine entsprechende Einschaltung und Einstellung der Heizleistung der Heizkörper 16, 17, 18, 22, ggf. mit Aktivierung des Lüfters 23, eingestellt werden. Die Einstellung der Heizleistung kann durch geeignete Taktung erfolgen. Zudem kann das Kochfeld 15 auch anders ausgeführt sein, z. B. mit oder ohne Bräterzone, als reine - ein oder mehrkreisige - Warmhaltezone ohne Kochmulden und so weiter. Das Gehäuse 1 weist zur Bodentür 7 hin ein Dichtung 24 auf.

Das Bedienfeld 12 ist hauptsächlich an der Vorderseite der Bodentür 7 angeordnet. Es sind alternativ auch andere Anordnungen denkbar, z. B. an der Vorderseite des Gehäuses 1, auf verschiedene Teilfelder aufgeteilt und / oder teilweise an Seitenflächen des Gargeräts. Weitere Gestaltungen sind möglich. Die Bedienelemente 11 sind in ihrer Bauart nicht eingeschränkt und können z. B. z. B. Bedienknebel, Kippschalter, Drucktasten und Folientasten umfassen, die Anzeigenelemente 14 umfassen z. B. LED-, LCD- und / oder Touchscreen-Anzeigen.

In Fig. 5 ist schematisch und nicht maßstabsgetreu ein Hocheinbau-Gargerät von vorne gezeigt, bei dem sich die Bodentür 7 geöffnet auf Anlage mit der Arbeitsplatte 8 befindet. Der geschlossene Zustand ist gestrichelt eingezeichnet.

In dieser Ausführungsform befinden sich an der Vorderseite des fest angebrachten Gehäuses 1 zwei Verfahrschaltfelder 25. Jedes Verfahrschaltfeld 25 umfasst zwei Drucktasten, nämlich eine obere ZU-Drucktaste 25a für eine nach oben in schließende Richtung verfahrende Bodentür 7 und eine untere AUF-Drucktaste 25b für eine nach unten in öffnende Richtung verfahrende Bodentür 7. Ohne Automatikbetrieb (siehe unten) verfährt die Bodentür 7 nur durch dauerndes gleichzeitiges Drücken der ZU-Tasten 25a beider Verfahrschaltfelder 25 nach oben, falls möglich; auch verfährt die Bodentür 7 nur durch dauerndes gleichzeitiges Drücken der AUF-Tasten 25b beider Verfahrschaltfelder 25 nach unten, falls möglich (manueller Betrieb). Da im manuellen Betrieb eine erhöhte Bedienaufmerksamkeit des Nutzers gegeben ist und zudem hier beide Hände benutzt werden, ist ein Einklemmschutz dann nur optional. Bei einer alternativen Ausführungsform sind Verfahrschaltfelder 26 an gegenüberliegenden Außenseiten des Gehäuses 1 mit entsprechenden ZU-Tasten 26a und AUF-Tasten 26b angebracht, wie punktiert eingezeichnet.

Die strichpunktiert eingezeichnete Steuerschaltung 13, die sich im Inneren der Bodentür 7 hinter dem Bedienfeld 12 befindet, schaltet den Antriebsmotor 9 so, dass die Bodentür 7 sanft anfährt, d. h. nicht abrupt durch einfaches Anstellen des Antriebsmotors 9, sondern mittels einer definierten Rampe.

Die Steuerschaltung 13 umfasst in diesem Ausführungsbeispiel eine Speichereinheit 27 zum Speichern mindestens einer Ziel bzw. Verfahrposition P0, P1, P2, PZ der Bodentür 7, vorzugsweise mit volatilen Speicherbausteinen, z. B. DRAMs. Wenn eine Zielposition P0, P1, P2, PZ eingespeichert ist, kann die Bodentür nach Betätigung einer der Tasten 25a, 25b bzw. 26a, 26b der Verfahrschaltfelder 25 bzw. 26 solange in die eingestellte Richtung selbstständig verfahren, bis die nächste Zielposition erreicht ist oder eine der Tasten 25a, 25b bzw. 26a, 26b erneut betätigt wird (Automatikbetrieb). In diesem Ausführungsbeispiel entspricht die unterste Zielposition PZ der maximalen Öffnung, die (Null-)Position P0 dem geschlossenen Zustand, und P1 und P2 sind frei einstellbare Zwischenpositionen. Ist die letzte Zielposition für eine Richtung erreicht, muss darüber hinaus im manuellen Betrieb weitergefahren werden, falls dies möglich ist (also die letzten Endpositionen keinem maximal geöffneten oder dem geschlossenen Endzustand entsprechen). Analog muss dann, wenn für eine Richtung keine Zielposition eingespeichert ist - was z. B. für eine Aufwärtsbewegung in die geschlossene Stellung der Fall wäre, wenn nur PZ eingespeichert ist, aber nicht P0, P1, P2 -, in dieser Richtung im manuellen Betrieb gefahren werden. Ist keine Zielposition eingespeichert, z. B. bei einer Neuinstallation oder nach einer Netztrennung, ist kein Automatikbetrieb möglich. Wird die Bodentür 7 im Automatikbetrieb verfahren, so ist vorzugsweise ein Einklemmschutz aktiviert. Automatikbetrieb und manueller Betrieb schließen sich nicht gegenseitig aus: durch dauerndes Betätigen des/der Verfahrschaltfelder 25,26 fährt die Bodentür 7 auch dann im manuellen Betrieb, wenn in diese Richtung eine Zielposition anfahrbar wäre. Dabei kann z. B. eine maximale Betätigungszeit der Verfahrfelder 25 bzw. 26, respektive der zugehörigen Tasten 25a, 25b bzw. 26a, 26b, zur Aktivierung des Automatikbetriebs festgelegt werden, z. B. 0,4 Sekunden.

Eine Zielposition P0, P1, P2, PZ kann eine beliebige Position der Bodentür 7 zwischen und einschließlich der Nullposition P0 und der maximalen Öffnungsposition PZ sein. Die maximale eingespeicherte Öffnungsposition PZ muss aber nicht die Position mit Anlage auf der Arbeitsplatte 8 sein. Ein Einspeichern der Zielposition P0, P1, P2, PZ kann mit der Bodentür 7 auf der gewünschten Zielposition P0, P1, P2, PZ, mittels, bspw. mehrsekündigen (z. B. zwei Sekunden dauernden), Betätigens einer Bestätigungstaste 28 im Bedienfeld 12 durchgeführt werden. Vorhandene optische und/oder akustische Signalgeber, die entsprechende Signale nach Einspeichern einer Zielposition ausgeben, sind zur besseren Übersichtlichkeit nicht eingezeichnet. Ein Anfahren der gewünschten einzustellenden Zielposition P0, P1, P2, PZ geschieht beispielsweise durch - in diesem Ausführungsbeispiel - beidhändige Bedienung der Verfahrschaltfelder 25 bzw. 26 und manuelles Verfahren auf diese Position.

In der Speichereinheit 27 können nur eine oder, wie in diesem Ausführungsbeispiel dargestellt, auch mehrere Zielpositionen P0, P1, P2, PZ einspeicherbar sein. Bei mehreren Zielpositionen P0, P1, P2, PZ lassen diese sich abfolgend durch Betätigen der entsprechenden Verfahrtasten 25a, 25b bzw. 26a, 26b anfahren. Durch mehrere Zielpositionen P0, P1, P2, PZ lässt sich das Hocheinbau-Gargerät bequem an die gewünschte Bedienhöhe mehrerer Nutzer anpassen. Die Zielposition(en) sind vorteilhafterweise löschbar und/oder überschreibbar. In einer Ausführungsform ist beispielsweise nur eine Zielposition im geöffneten Zustand einspeicherbar, während die Nullposition P0 automatisch erkannt wird und automatisch anfahrbar ist. Alternativ muss auch die Nullposition P0 eingespeichert werden, um automatisch anfahrbar zu sein.

Es ist für eine ergonomische Nutzung besonders vorteilhaft, wenn die bzw. eine Zielposition P1, P2, PZ die Bodentür 7 mindestens ca. 400 mm bis ca. 540 mm öffnet (also P1-P0, P2-P0, PZ-P0 ≥ 40cm bis 54 cm). Bei diesem Öffnungsmaß sind die Gargutträger 21 einfach in die Halterungsteile 20 einsetzbar. Dabei ist es günstig, wenn das Sichtfenster 4 etwa in Augenhöhe des Nutzers oder etwas darunter montiert ist, z. B. mittels einer Schablone, die die Maße des Gargeräts andeutet.

Nicht eingezeichnet ist eine vorhandene Netzausfallüberbrückung zur Überbrückung von ca. 1 bis 3 s Netzausfall, vorzugsweise bis 1,5 s Netzausfall.

Der Antriebsmotor 9 aus Fig. 1 hat mindestens eine Sensoreinheit 31, 32 an einer Motorwelle 30, ggf. vor oder hinter einem Getriebe, angeordnet, um einen Verfahrweg bzw. eine Position und / oder eine Geschwindigkeit der Bodentür 7 zu messen. Die Sensoreinheit kann beispielsweise einen oder mehrere Induktions-, Hall-, Opto-, OFW-Sensoren und so weiter umfassen. Dabei sind zur einfachen Weg- und Geschwindigkeitsmessung hier zwei Hall(teil)elemente 31 um 180° versetzt - also gegenüberliegend - an der Motorwelle 30 angebracht, und ein Hallmeßaufnehmer 32 ist ortsfest an diesem Bereich der Motorwelle beabstandet angebracht. Fährt dann ein Hallelement 31 bei Drehung der Motorwelle 30 an dem Meßaufnehmer 32 vorbei, wird ein Meß- bzw. Sensorsignal erzeugt, das in guter Näherung digital ist. Mit (nicht notwendigerweise) zwei Hallelementen 31 werden also bei einer Umdrehung der Motorwelle 30 zwei Signale ausgegeben. Durch zeitliche Bewertung dieser Signale, z. B. ihrer Zeitdifferenz, kann die Geschwindigkeit vL der Bodentür 7 bestimmt werden, beispielsweise über Vergleichstabellen oder eine Umrechnung in Echtzeit in der Steuerschaltung 13. Durch Addition bzw. Subtraktion der Meßsignale kann ein Verfahrweg bzw. eine Position der Bodentür 7 bestimmt werden.

Eine Geschwindigkeitsregelung kann die Geschwindigkeit beispielsweise über einen PWM-gesteuerten Leistungshalbleiter realisieren.

Zur Nullpunktsbestimmung wird die Wegmessung durch Initialisierung in der Nullposition P0 der Bodentür 7 bei jedem Anfahren automatisch neu abgeglichen, damit z. B. eine fehlerhafte Sensorsignalausgabe bzw. -aufnahme sich nicht tradiert.

Der Antriebsmotor 9 ist durch Betätigung beider Verfahrschaltfelder 25 bzw. 26 auch bei ausgeschaltetem Hauptschalter 29 betreibbar.

Statt zweier getrennter Schalter pro Verfahrfeld 25, 26 ist auch ein Einzelschalter pro Verfahrfeld möglich, z. B. ein Kippschalter mit neutraler Position, der nur unter Druck schaltet. Auch andere Formen sind möglich. Auch ist die Art und Anordnung der Bedienelemente 28,29 des Bedienfeldes 12 nicht eingeschränkt.

Die Anordnung und Aufteilung der Steuerschaltung 13 ist dabei flexibel und nicht eingeschränkt, kann also auch mehrere Platinen, z. B. eine Anzeigenplatine, eine Steuerplatine und eine Liftplatine umfassen, die räumlich getrennt sind.

Ein 4 mm - Öffnungsmaß kann durch Endschalter 33 erkannt werden, die bei Betätigung einen Einklemmschutz deaktivieren.

Das Hocheinbau-Gargerät kann auch ohne Speichereinheit 27 ausgeführt sein, wobei dann kein Automatikbetrieb möglich ist. Dies kann für eine erhöhte Bediensicherheit, z. B. als Schutz vor einem Einklemmen, sinnvoll sein.

Fig. 6 zeigt eine schematische Schaltskizze der mit dem Antriebsmotor 9 verbundenen Steuerschaltung 13. Die Steuerschaltung 13 besteht hier aus drei getrennten Platinen bzw. Modulen, nämlich einer Liftplatine 34 zum direkten Betätigen des Antriebsmotors 9, einer Regelplatine 35 unter anderem zum Schalten und / oder Regeln der Liftplatine 34 und einer Anzeigenplatine 36 zur Ansteuerung des Bedienfelds 12, z. B. der Anzeigeneinheit 14, und Verarbeitung und / oder Weiterleitung von Betätigungssignalen der Bedienelemente 11. Die Platinen 34-36 sind zur Kommunikation über eine DII-Busleitung 37 miteinander verbunden; daher können die Platinen 34-36 auch an unterschiedlichen Stellen im Gargerät angeordnet sein, z. B. die Anzeigenplatine 36 hinter dem Bedienfeld 12, die Regelplatine 35 im feststehenden Teil des Gehäuses 1 und die Liftplatine 34 in der Nähe des Antriebsmotors 9.

Die Richtung der Verfahrbewegung des Antriebsmotors 9 und damit der Bodentür 3 wird durch zwei (hier nicht dargestellte) Relais bestimmt, die durch Transistoren gesteuert werden. Ist eines der Relais aktiv, verfährt der Antriebsmotor 9 in die zugeordnete Richtung. Sind beide Relais aktiv - was im Normalfall verhindert sein sollte - blockiert der Antriebsmotor 9. Ist kein Relais aktiv, ist der Motor 9 kurzgeschlossen, und es ist keine Verfahrbewegung möglich (Ruhezustand). In diesem Ausführungsbeispiel kann der Motor 9 nur angetrieben werden, wenn mindestens zwei Sicherheitssignale vorliegen; d. h. hier, dass nur dann die Transistoren entsprechend angesteuert werden können. Ein erstes Sicherheitssignal ist ein von der Liftplatine 34 selbst erzeugtes (internes) Sicherheitssignal S1, das z. B. bei korrekter Betätigung der Verfahr- bzw. Liftfunktion erzeugt wird, beispielsweise durch Betätigen der Verfahrschalter 25a, 25b, 26a, 26b. Das erste Sicherheitssignal S1 stellt sicher, dass auf der Liftplatine 34 ein Verfahrsignal korrekt angenommen und verarbeitet wird - also kein fehlerbedingtes Schalten des Relais durch die Liftplatine 34 vorliegt -, da sonst die Schaltung für das Sicherheitssignal, typischerweise ein Mikrokontroller, nicht auslösen würde. Somit beinhaltet dieses Sicherheitssignal S1, dass die Elektronik der Liftplatine grundsätzlich korrekt arbeitet. Das zweite Sicherheitssignal ist ein von der Regelplatine 35 erzeugtes (externes) Sicherheitssignal S2, das typischerweise weitere, von der Regelplatine 35 verwaltete Zustände berücksichtigt, z. B eine Temperatur im geschlossenen Garraum 3 oder eine Aktivierung einer Kindersicherung 40. In dieser Ausführungsform schaltet das externe Sicherheitssignal S2 zweifach frei: erstens die Spannungsversorgung der Relais und zweitens zusammen mit dem internen Sicherheitssignal S1 den entsprechenden Transistor. Die Sicherheitssignale S1, S2 sind in diesem Ausführungsbeispiel mit 1 KHz getaktete Pulssignale ("Wigglersignale"), genauer: Rechtecksignale, was vorteilhaft ist, da dafür die meist vorhandenen Mikrokontroller richtig funktionieren müssen.

Ein typischer Ablauf einer Betätigung des Antriebsmotors 9 geschieht folgendermaßen: ein Nutzer möchte einen geschlossenen Garraum 3, in dem sich eine zubereitete Speise befindet, zur Entnahme der Speise öffnen. Dazu drückt er im Automatikbetrieb eine der "AUF"-Tasten 25b kurzzeitig, d. h. kürzer als 0,4 Sekunden. Das Betätigen der "AUF"-Taste 25b wird durch die Anzeigenplatine 36 sensiert und in diesem Ausführungsbeispiel über den Signalbus 37 an die Liftplatine weitergeleitet; alternativ kann das Betätigungssignal S3 über eine direkte Leitung zur Liftplatine 34 geleitet werden. Die Liftplatine 34 erkennt das korrekte Betätigungssignal S3, und erzeugt das interne Sicherheitssignal S1. Außerdem fordert die Liftplatine 34 nun das externe Sicherheitssignal S2 über den Bus 37 von der Regelplatine 35 an. Die Regelplatine 35 überprüft, ob einer Aussendung des externe Sicherheitssignal S2 keine weiteren Bedingungen entgegenstehen; so wird erstens überprüft, ob die Kindersicherung 40 ausgeschaltet ist und zweitens, ob ein Temperatursensor 39 eine Temperatur im Garraum 3 anzeigt, die geringer als ein Temperaturschwellwert von z. B. 425 °C oder 316 °C (600°F) ist.

Nur wenn keine weiteren Bedingungen entgegenstehen, wird das externe Sicherheitssignal S2 ausgegeben. In dieser Ausführungsform wird der entsprechende Transistor und damit das entsprechende Richtungsrelais über eine Steuerleitung 38 nur angesteuert, wenn sowohl das interne Sicherheitssignal S1 als auch das externe Sicherheitssignal S2 anliegen. Durch das externe Sicherheitssignal S2 wird zusätzlich die Spannungsversorgung der Relais durch Einschalten des Transformators 41 für den Antriebsmotor 9 freigeschaltet. Erst dann kann der Antriebsmotor 9 betätigt werden, und die Bodentür 3 verfährt entsprechend. Das externe Sicherheitssignal S2 hat also eine zweifache Sicherheitsfunktion. Alternativ kann das externe Sicherheitssignal S2 aber auch nur eine dieser Funktionalitäten aufweisen. Bevor die Bodentür 7 verfahren wird, werden zudem beide Relais auf ihre Funktionalität überprüft.

Einen von dem.Temperatursensor 39, z. B. einem Pt500- oder Pt1000-Temperaturfühler, ausgegebene Temperaturmesswert nutzt die Regelplatine 35 beispielsweise dazu, zu überprüfen, ob der Garraum 3 zu heiss zum Öffnen ist. Befindet sich die Temperatur über einem bestimmten Temperaturschwellwert, z. B. 415 °C oder 316 °C (600°F) so gibt die Regelplatine 35 kein externes Sicherheitssignal aus, und die Bodentür 7 verfährt nicht (Verriegelung). Diese Verriegelung bzw. Deaktivierung des externen Sicherheits-Rechtecksignals S2 kann über eine Hardwareschaltung erfolgen, z. B. so, dass bei Überschreitung des Temperaturschwellwerts ein zur Schaltung des externen Sicherheitssignals S2 notwendiger Schalter zwangsweise öffnet oder offen bleibt. Alternativ kann die Verriegelung auch programmgesteuert geschehen.

Die Steuerschaltung 13 kann auch anders oder gar nicht aufgeteilt sein, auch ist die Art und Anordnung der Verschaltung und Signalsteuerung selbstverständlich nicht auf das angeführte Ausführungsbeispiel beschränkt. Es können auch mehr oder weniger als zwei Sicherheitssignale verwendet werden, z. B. nur Sicherheitssignal S1 oder S2, da schon ein Sicherheitssignal eine erhöhte Funktionssicherheit beim Verfahren bereitstellt. Auch können weitere Sicherheitsbedingungen beim Verfahren der Tür einzuhalten sein.

## Patentansprüche

1. Gargerät, mit mindestens
- einer einen Garraum (3) eingrenzenden Muffel (5) mit einer Muffelöffnung (6),
- einer Antriebsvorrichtung (9, 10) umfassend einen Antriebsmotor (9),
- einer mittels dieser Antriebsvorrichtung (9,10) verfahrbaren Tür (7) zum Schließen der Muffelöffnung (6) und
- einer Steuerschaltung (13) zum Ansteuern der Antriebsvorrichtung (9,10),
- wobei die Tür (7) nur verfahrbar ist, wenn mindestens ein das Verfahren freischaltendes Sicherheitssignal (S1,S2) vorliegt,
**dadurch gekennzeichnet, dass**
- die Tür (7) nur verfahrbar ist, wenn mindestens zwei Sicherheitssignale (S1,S2) vorliegen, wobei
- die mindestens zwei Sicherheitssignale (S1,S2) ein von einer ersten Prozessoreinheit der Steuerschaltung (13) ausgegebenes erstes, internes Sicherheitssignal (S1) und ein von einer zweiten Prozessoreinheit der Steuerschaltung (13) ausgegebenes zweites, externes Sicherheitssignal (S2) umfassen und
- die Steuerschaltung (13) mindestens die erste Prozessoreinheit (34) zum Betätigen des Antriebsmotors (9) der Antriebsvorrichtung (9,10) und die zweite Prozessoreinheit zum Schalten und / oder Regeln der ersten Prozessoreinheit (34) umfasst.

2. Gargerät nach Anspruch 1, **dadurch gekennzeichnet, dass** das zweite Sicherheitssignal (S2) nur vorliegt, wenn eine Temperatur des geschlossenen Garraums (3) unter einem Temperaturschwellwert liegt.

3. Gargerät nach Anspruch 2, **dadurch gekennzeichnet, dass** der Temperaturschwellwert 316 °C (600 °F) oder 425 °C beträgt.

4. Gargerät nach einem der vorhergehenden Ansprüche, **dadurch gekennzeichnet, dass** das zweite Sicherheitssignal (S2) nur vorliegt, wenn eine Kindersicherung (40) nicht aktiviert ist.

5. Gargerät nach einem der vorhergehenden Ansprüche, **dadurch gekennzeichnet, dass** die Sicherheitssignale (S1, S2) gepulste Signale sind, insbesondere Rechtecksignale.

6. Gargerät nach einem der vorhergehenden Ansprüche, **dadurch gekennzeichnet, dass** durch eines der Sicherheitssignale eine Spannungsversorgung (38) eines Antriebsmotors (9) der Antriebsvorrichtung (9,10) einschaltbar ist.

7. Gargerät nach einem der vorhergehenden Ansprüche , **dadurch gekennzeichnet, dass** das interne Sicherheitssignal (S1) als Antwort auf ein Verfahrsignal (S3) erzeugbar ist.

8. Gargerät nach einem der vorhergehenden Ansprüche, **dadurch gekennzeichnet, dass** das externe Sicherheitssignal (S2) auf Anforderung der ersten Prozessoreinheit erzeugbar ist.

9. Gargerät nach einem der vorhergehenden Ansprüche, **dadurch gekennzeichnet, dass** die zweite Prozessoreinheit mit einem Temperatursensor (39) zur Überwachung einer Temperatur des Garraums (3) und / oder einer Kindersicherung (40) verbunden ist.

10. Gargerät nach Anspruch 9, **dadurch gekennzeichnet, dass** eine Schaltung zur Deaktivierung des externen Sicherheitssignals (S2) vorhanden ist, die insbesondere durch Signale des Temperatursensors (39) und / oder der Kindersicherung (40) schaltbar ist.

11. Gargerät nach Anspruch 9, **dadurch gekennzeichnet, dass** ein Computerprogrammprodukt zur Deaktivierung des externen Sicherheitssignals (S2) vorhanden ist, welches insbesondere durch Signale des Temperatursensors (39) und / oder der Kindersicherung (40) steuerbar ist.

12. Gargerät nach einem der vorhergehenden Ansprüche, **dadurch gekennzeichnet, dass** die Antriebsvorrichtung (9,10) den Antriebsmotor (9) umfasst, welcher durch Richtungsrelais aktivierbar ist, welche ihrerseits durch jeweils mindestens einen Transistor schaltbar sind.

13. Gargerät nach einem der vorhergehenden Ansprüche, **dadurch gekennzeichnet, dass** die Prozessoreinheit (34-36) mittels mindestens einer Busleitung (37) miteinander kommunizieren können.

14. Gargerät nach einem der vorhergehenden Ansprüche, das in Form eines Hocheinbau-Gargeräts vorliegt, **dadurch gekennzeichnet, dass** die Muffelöffnung eine bodenseitige Muffelöffnung (6) und die Tür eine Bodentür (7) ist.

15. Verfahren zum Betreiben eines Gargeräts nach einem der vorhergehenden Ansprüche, **dadurch gekennzeichnet, dass** es die folgenden Schritte umfasst:
(a) Erzeugen eines Anfahrsignals (S3), insbesondere durch Betätigen mindestens eines Verfahrschaltfeldes (25,26);
(b) Empfangen des Anfahrsignals (S3) an der ersten Prozessoreinheit (34);
(c) Erzeugen eines internen Sicherheitssignals an der ersten Prozessoreinheit (34);
(d) Anfordern eines externen Sicherheitssignals von der zweiten Prozessoreinheit (35) durch die erste Prozessoreinheit (34);
(e) Erzeugen eines externen Sicherheitssignals (S2) an der zweiten Prozessoreinheit , falls keine Verriegelung vorliegt;
(f) falls keine Verriegelung vorliegt, Ausgeben des externen Sicherheitssignals (S2) an die erste Prozessoreinheit (34) und an eine Spannungsversorgung (38) der Antriebsvorrichtung (9,10);
(g) Betreiben der Antriebsvorrichtung (9,10) in die gewünschte Richtung durch die erste Prozessoreinheit (34), solange sowohl das interne Sicherheitssignal (S1) als auch das externe Sicherheitssignal (S2) vorliegen.

## Claims

1. Cooking appliance having at least
- a muffle (5) which delimits a cooking compartment (3) and has a muffle opening (6),
- a drive device (9,10) comprising a drive motor (9),
- a door (7) for closing the muffle opening (6), said door being movable by means of this drive device (9,10), and
- a control circuit (13) for controlling the drive device (9,10),
- wherein the door (7) can only execute a travel movement if at least one safety signal (S1,S2) activating the travel movement is present,
**characterised in that**
- the door (7) can only execute a travel movement if at least two safety signals (S1, S2) are present, wherein
- the at least two safety signals (S1, S2) comprise a first internal safety signal (S1) output by a first process sensor unit of the control circuit (13), and a second external safety signal (S2) output by a second processor unit of the control circuit (13) and
- the control circuit (13) comprises at least the first processor unit (34) for actuating the drive motor (9) of the drive device (9, 10) and the second processor unit for switching and/or regulating the first processor unit (34).

2. Cooking appliance according to claim 1, **characterised in that** the second safety signal (S2) is present only if a temperature of the closed cooking compartment (3) is below a temperature threshold value.

3. Cooking appliance according to claim 2, **characterised in that** the temperature threshold value is 316 °C (600 °F) or 425 °C.

4. Cooking appliance according to one of the preceding claims, **characterised in that** the second safety signal (S2) is present only if a child safety device (40) is not activated.

5. Cooking appliance according to one of the preceding claims, **characterised in that** the safety signals (S1, S2) are pulsed signals, in particular square wave signals.

6. Cooking appliance according to one of the preceding claims, **characterised in that** a voltage supply (38) for a drive motor (9) of the drive device (9,10) can be switched on by means of one of the safety signals.

7. Cooking appliance according to one of the preceding claims, **characterised in that** the internal safety signal (S1) can be generated in response to a travel movement signal (S3).

8. Cooking appliance according to one of the preceding claims, **characterised in that** the external safety signal (S2) can be generated in response to the first processor unit.

9. Cooking appliance according to one of the preceding claims, **characterised in that** the second processor unit is connected to a temperature sensor (39) for monitoring a temperature of the cooking compartment (3) and/or a child safety device (40).

10. Cooking appliance according to claim 9, **characterised in that** a circuit for deactivating the external safety signal (S2) is present which is switchable in particular by means of signals from the temperature sensor (39) and/or the child safety device (40).

11. Cooking appliance according to claim 9, **characterised in that** a computer program product for deactivating the external safety signal (S2) is present which can be controlled in particular by means of signals from the temperature sensor (39) and/or the child safety device (40).

12. Cooking appliance according to one of the preceding claims, **characterised in that** the drive device (9,10) includes the drive motor (9) which can be activated by means of directional relays which in turn are switchable in each case by means of at least one transistor.

13. Cooking appliance according to one of the preceding claims, **characterised in that** the processor unit (34-36) can communicate with one another by means of at least one bus line (37).

14. Cooking appliance according to one of the preceding claims, said cooking appliance taking the form of a high-level cooking appliance, **characterised in that** the muffle opening is a base-side muffle opening (6) and the door is a base door (7).

15. Method for operating a cooking appliance according to one of the preceding claims, **characterised in that** the method comprises the following steps:
(a) generating a travel movement starting signal (S3), in particular by actuating at least one travel switch panel (25,26);
(b) receiving the travel movement starting signal (S3) at the first processor unit (34);
(c) generating an internal safety signal on the first processor unit (34);
(d) requesting an external safety signal from the second processor unit (35) by the first processor unit (34);
(e) generating an external safety signal (S2) on the second processor unit if no lock is present;
(f) if no lock is present, outputting the external safety signal (S2) to the first processor unit (34) and to a voltage supply (38) for the drive device (9,10);
(g) operating the drive device (9,10) in the desired direction by means of the first processor unit (34), provided both the internal safety signal (S1) and also the external safety signal (S2) are present.

## Revendications

1. Appareil de cuisson, avec au moins
- un moufle (5) avec une ouverture de moufle (6) délimitant un espace de cuisson (3),
- un dispositif d'entraînement (9, 10) comprenant un moteur d'entraînement (9),
- une porte (7) déplaçable au moyen de ce dispositif d'entraînement (9, 10) pour fermer l'ouverture de moufle (6) et
- un circuit de commande (13) pour commander le dispositif d'entraînement (9, 10),
- dans lequel la porte (7) est uniquement déplaçable lorsqu'au moins un signal de sécurité (S1, S2) libérant le déplacement est établi,
**caractérisé en ce que**
- la porte (7) est uniquement déplaçable lorsqu'au moins deux signaux de sécurité (S1 , S2) sont établis, dans lequel
- les au moins deux signaux de sécurité (S1, S2) comprennent un premier signal de sécurité interne (S1) émis par une première unité de processeurs du circuit de commande (13) et un deuxième signal de sécurité externe (S2) émis par une deuxième unité de processeurs du circuit de commande (13) et
- le circuit de commande (13) comprend au moins la première unité de processeurs (34) pour actionner le moteur d'entraînement (9) du dispositif d'entraînement (9, 10) et la deuxième unité de processeurs pour commander et/ou réguler la première unité de processeurs (34).

2. Appareil de cuisson selon la revendication 1, **caractérisé en ce que** le deuxième signal de sécurité (S2) est uniquement établi lorsqu'une température de l'espace de cuisson (3) fermé est inférieure à une valeur seuil de température.

3. Appareil de cuisson selon la revendication 2, **caractérisé en ce que** la valeur seuil de température est de 316 °C (600 °F) ou de 425 °C.

4. Appareil de cuisson selon l'une des revendications précédentes, **caractérisé en ce que** le deuxième signal de sécurité (S2) est uniquement établi lorsqu'une sécurité enfants (40) n'est pas activée.

5. Appareil de cuisson selon l'une des revendications précédentes, **caractérisé en ce que** les signaux de sécurité (S1, S2) sont des signaux puisés, en particulier des signaux rectangulaires.

6. Appareil de cuisson selon l'une des revendications précédentes, **caractérisé en ce que** l'un des signaux de sécurité peut mettre en circuit une alimentation (38) d'un moteur d'entraînement (9) du dispositif d'entraînement (9, 10).

7. Appareil de cuisson selon l'une des revendications précédentes, **caractérisé en ce que** le signal de sécurité interne (S1) peut être généré en réponse à un signal de déplacement (S3).

8. Appareil de cuisson selon l'une des revendications précédentes, **caractérisé en ce que** le signal de sécurité externe (S2) peut être généré sur demande de la première unité de processeurs.

9. Appareil de cuisson selon l'une des revendications précédentes, **caractérisé en ce que** la deuxième unité de processeurs est liée à un capteur de température (39) pour la surveillance d'une température de l'espace de cuisson (3) et/ou à une sécurité enfants (40).

10. Appareil de cuisson selon la revendication 9, **caractérisé en ce qu'**un circuit de désactivation du signal de sécurité externe (S2) est présent, lequel est en particulier commutable par des signaux du capteur de température (39) et/ou de la sécurité enfants (40).

11. Appareil de cuisson selon la revendication 9, **caractérisé en ce qu'**un produit de programme informatique de désactivation du signal de sécurité externe (S2) est présent, lequel est en particulier commandable par des signaux du capteur de température (39) et/ou de la sécurité enfants (40).

12. Appareil de cuisson selon l'une des revendications précédentes, **caractérisé en ce que** le dispositif d'entrainement (9, 10) comprend le moteur d'entrainement (9), activable par des relais directionnels, lesquels sont respectivement commutables par au moins un transistor.

13. Appareil de cuisson selon l'une des revendications précédentes, **caractérisé en ce que** l'unité de processeurs (34-36) est dotée d'au moins un câble bus (37) permettant la communication interne.

14. Appareil de cuisson selon l'une des revendications précédentes, sous la forme d'un appareil de cuisson encastrable en hauteur, **caractérisé en ce que** l'ouverture de moufle est une ouverture de moufle côté fond (6) et la porte est une porte de fond (7).

15. Procédé d'exploitation d'un appareil de cuisson selon l'une des revendications précédentes, **caractérisé en ce qu'**il comprend les étapes suivantes :
(a) génération d'un signal de démarrage (S3), en particulier via l'actionnement d'au moins un champ de commutation de déplacement (25, 26) ;
(b) réception du signal de démarrage (S3) au niveau de la première unité de processeurs (34) ;
(c) génération d'un signal de sécurité interne au niveau de la première unité de processeurs (34) ;
(d) demande d'un signal de sécurité externe de la deuxième unité de processeurs (35) par la première unité de processeurs (34) ;
(e) génération d'un signal de sécurité externe (S2) vers la deuxième unité de processeurs, faute de verrouillage ;
(f) faute de verrouillage, émission d'un signal de sécurité externe (S2) vers la première unité de processeurs (34) et vers une alimentation (38) du dispositif d'entrainement (9, 10) ;
(g) exploitation du dispositif d'entrainement (9, 10) dans la direction souhaitée par la première unité de processeurs (34), tant que le signal de sécurité interne (S1) et le signal de sécurité externe (S2) sont établis.
